# EUROPÄISCHE PATENTSCHRIFT

(11) **EP 3 009 040 B1**
(45) Veröffentlichungstag und Bekanntmachung des Hinweises auf die Patenterteilung: **04.08.2021**
(21) Anmeldenummer: 15187240.5
(22) Anmeldetag: 29.09.2015
(51) Int. Cl.: A47B 88/00

(54) **WANDELEMENT FÜR EINE SCHUBLADE**
WALL ELEMENT FOR A DRAWER
PAROI POUR TIROIR

(30) Priorität: 16.10.2014 DE 202014104931 U
(43) Veröffentlichungstag der Anmeldung: 20.04.2016
(73) Patentinhaber: Grass GmbH, 6973 Höchst (AT)
(72) Erfinder: Grabher, Günter, 6972 Fußach (AT); Amann, Jürgen, 6890 Lustenau (AT); Albrecht, Cornelius, 6883 Au (AT); Pirker, Patrick, 6972 Fußach (AT)
(74) Vertreter: Otten, Roth, Dobler & Partner mbB Patentanwälte

(56) Entgegenhaltungen:
- DE-A1-102011 050 438
- DE-U- 6 923 049
- DE-U1-202008 009 396
- US-A- 3 752 553

## Beschreibung

Die Erfindung betrifft ein Wandelement für eine Schublade gemäß dem Oberbegriff des Anspruchs 1 sowie ein Möbel.

Auf dem Gebiet des Möbelbaus sind für die Herstellung von Schubladen Wandelemente in verschiedensten Ausführungen bekannt. Für einen modularen Aufbau kann ein Wandelement bekanntlich eine Stützleiste aufweisen, an der sich eine plattenförmige Wandkomponente anbringen lässt.

Derartige Wandelemente sind bspw. bereits aus der DE 10 2011 050 438 A1 sowie der DE 20 2008 009 396 U1 bekannt.

Die Aufgabe der vorliegenden Erfindung besteht darin, ein Wandelement bereitzustellen, mit dem sich eine Schublade stabil aufbauen lässt.

Die Aufgabe wird durch ein Wandelement mit den Merkmalen des Anspruchs 1 gelöst.

Bevorzugte und vorteilhafte Ausführungen der Erfindung sind in den abhängigen Ansprüchen angegeben.

Die Erfindung geht von einem Wandelement für eine Schublade mit mindestens einer Stützleiste aus, die zur Anbringung einer plattenförmigen Wandkomponente am Wandelement vorgesehen ist und die ein U-förmiges Profil aufweist. Dabei umfasst das U-förmige Profil der Stützleiste einen Mittelabschnitt, von dem an entgegengesetzten Seiten abgewinkelt seitliche Schenkelabschnitte hervorstehen. Der Kern der Erfindung besteht darin, dass an einem Innenseitenbereich eines ersten der seitlichen Schenkelabschnitte, der einem zweiten gegenüberliegenden Schenkelabschnitt zugewandt ist, ein elastisch nachgiebiges Druckelement vorgesehen und derart ausgebildet ist, dass ein zwischen den Schenkelabschnitten angeordneter Randabschnitt der Wandkomponente mit jedem der beiden seitlichen Schenkelabschnitte des U-förmigen Profils ständig in Berührung und/oder in Verbindung gehalten ist. Dadurch lässt sich vorteilhaft vermeiden, dass die in das U-förmige Profil der Stützleiste eingesetzte Wandkomponente ein freies Bewegungsspiel aufweist, das bei einer Betätigung Schubladengeräusche erzeugen kann. Mit einer vergleichsweise stabil gebauten Wandkomponente kann eine Rückwirkung der vom Druckelement ausgeübten Haltekräfte für eine Stabilisierung der Stützleiste und gegebenenfalls der Schublade sorgen.

Die Stützleiste ist erfindungsgemäß aus einem Metallblech hergestellt, wodurch eine kostengünstige und stabile Herstellung möglich ist. Dabei kann die Stützleiste durch z.B. Stanzen und z.B. Biegen hergestellt werden. Des Weiteren kann die Stützleiste ein Gussteil sein. Die Stützleiste lässt sich außerdem auch mit anderen Werkstoffen wie z.B. einem Kunststoff oder z.B. einem Holz, insbesondere Hartholz erzeugen.

Die Wandkomponente kann z.B. eine Platte aus einem transparenten bzw. transluzenten Material wie z.B. Glas oder z.B. Kunststoff sein. Außerdem kann die Wandkomponente ein Material enthalten, das Licht kaum oder gar nicht durchdringen lässt. Als lichtundurchlässiges Material ist beispielsweise Metall, Holz, Kunststoff, gewobener oder gepresster Faserwerkstoff und vieles mehr einsetzbar. Gegebenenfalls kann die Wandkomponente sogar ein Gitter sein, das aus einem geeigneten vorzugsweise steifen Werkstoff wie z.B. Metall oder Holz hergestellt ist.

Erfindungsgemäß ist bei jedem der seitlichen Schenkelabschnitte an einem Innenseitenbereich ein elastisches Druckelement ausgebildet. Dabei kann das Wandelement beidseitig elastisch gelagert sein. Dadurch lässt sich vorteilhaft ein Kontakt mit einer harten Anschlagstelle vermeiden, an der die Wandkomponente - auch unter lediglich einseitigem elastischem Druck - gegebenenfalls bei Vibrationen geräuschvoll abprallt. Solche Vibrationen können z.B. beim Ein- und Ausfahren der Schublade am Möbelkorpus an einer Führungsmechanik durch insbesondere Reibung auftreten, wobei die Schublade als Resonanzkörper wirken kann.

Um eine Wandkomponente entlang einer Kante an mehreren Stellen zu stützen, sind an einem Schenkelabschnitt vorzugsweise mehrere Druckelemente ausgebildet. Wenn ein Druckelement auf eine Andruckstelle wirkt, die gegenüber z.B. einer in der Stützleiste angeordneten Kante vergleichsweise kurz ist, können z.B. Kippbewegungen um die Andruckstelle auftreten. Mit mehreren, insbesondere verteilt angeordneten Druckelementen lassen sich Kippbewegungen vorteilhaft unterdrücken.

Insbesondere bei der Stützleiste aus einem Metallblech lässt sich das Druckelement vorteilhaft dadurch herstellen, dass das Druckelement eine streifenförmige Lasche ist, die mit einem freistehenden Laschenende in Richtung des gegenüberliegenden Schenkelabschnitts hervorsteht. Die streifenförmige Lasche ist dabei vorzugsweise einstückig mit der Stützleiste verbunden. Sie kann zum Beispiel ausgestanzt bzw. freigestanzt sein. Vorzugsweise ist das Druckelement als ein Einsatz ausgebildet, der zwischen der Wandkomponente und zumindest einem der Schenkelabschnitte der Stützleiste angeordnet ist. Dadurch sind vorteilhaft mehrere verschiedene Montageabläufe durchführbar. Der Einsatz lässt sich wahlweise zuerst an der Stützleiste oder zuerst an der Wandkomponente anbringen, bevor die Wandkomponente in das U-förmige Profil der Stützleiste eingesetzt wird. Gegebenenfalls lässt sich der Einsatz erst nach einem Einsetzen der Wandkomponente in die Stützleiste einfügen und z.B. zwischen einen Randabschnitt der Wandkomponente und einen Schenkelabschnitt der Stützleiste einschieben.

Am Einsatz kann ein elastisch nachgiebiger Federvorsprung ausgebildet sein, der zur Anlage am Seitenabschnitt des Schenkelabschnitts und/oder an der Wandkomponente ausgebildet ist. Der Federvorsprung kann z.B. als elastisch abstehender Steg ausgebildet sein, der streifenartig entlang einer Längserstreckung des Einsatzes verläuft.

Des Weiteren kann am Einsatz zumindest abschnittsweise ein Polsterungsbelag angebracht sein, der aus einem nachgiebigen Material hergestellt ist, das weicher als das Material des Einsatzes ist, wobei der Polsterungsbelag derart am Einsatz angeordnet ist, dass der Polsterungsbelag am Innenseitenabschnitt der Schenkelabschnitte und/oder an der Wandkomponente anliegen kann. Wenn der Polsterungsbelag am Einsatz für ein Anliegen am Innenseitenabschnitt eines der Schenkelabschnitte angebracht ist, kann eine entgegengesetzte Seite des Einsatzes ohne freies Bewegungsspiel an der Wandkomponente anliegen. Außerdem kann der Polsterungsbelag für ein Anliegen an der Wandkomponente vorgesehen sein, wobei eine entgegengesetzte Seite des Einsatzes dann an einer Innenseite der Stützleiste, insbesondere eines Schenkelabschnitts anliegen kann. Der Polsterungsbelag kann über einen Flächenabschnitt der Oberfläche des Einsatzes und insbesondere über eine gesamte Länge einer Längsachse des Einsatzes ausgebreitet sein, wobei durch den Einsatz mit dem Polsterungsbelag eine Druckkraft zur Verringerung eines Bewegungsspiels der Wandkomponente flächig verteilt ist.

Das Material des Polsterungsbelags ist vorzugsweise weicher als das Material des Einsatzes. Dadurch ist der Einsatz weniger stark verformbar als der Polsterungsbelag, wodurch der Einsatz gegebenenfalls leichter z.B. in die Stützleite einsatzbar ist. Das Material des Polsterungsbelags kann dabei z.B. ein Gummimaterial und z.B. ein schaumförmiges Kunststoffmaterial umfassen. Hiermit ist eine vergleichsweise wirkungsvolle Schwingungsdämpfung zwischen der Stützleiste und der Wandkomponente erreichbar.

Um eine dekorative Funktion der plattenförmigen Wandkomponente möglichst unbeschädigt zu erhalten, ist das Material des Polsterungsbelages vorzugsweise weicher als das Material der plattenförmigen Wandkomponente. Ein vergleichsweise weicher Polsterungsbelag bietet außerdem den Vorteil, dass z.B. im Kontakt mit der Wandkomponente, insbesondere bei einem flächigen Anliegen eine Haftreibwirkung erreichbar ist, mit der eine tangentiale, in Längsrichtung des Wandelements wirkende Bewegung vermieden werden kann.

Eine weitere bevorzugte Ausführung der Erfindung besteht darin, dass der Einsatz einen Grundkörper in Form einer länglichen Rinne mit einem L- und/oder U-förmigen Querschnitt aufweist, wobei ein äußerer Umrissabschnitt des Querschnitts an die Stützleiste und ein innerer Umrissabschnitt des Querschnitts an einen Randbereich und eine Schmalseite der Wandkomponente angepasst ist. Dadurch lässt sich eine Wandkomponente vorteilhaft über einen längeren Randbereich stabil abstützen und an der Stützleiste stabilisieren. Der Grundkörper ist vergleichsweise günstig strangförmig herstellbar und lässt sich entsprechend einfach und genau an eine Höhe der Stützleiste anpassen.

An einem Flächenabschnitt, der an einer Innenseite des rinnenförmigen Grundkörpers gelegen ist, kann zumindest abschnittsweise ein Polsterungsbelag angebracht sein, der aus einem nachgiebigen Material hergestellt ist, das weicher als das Material des Grundkörpers ist. Insbesondere ist es bevorzugt, dass an jedem von zwei einander zugewandten Flächenabschnitten des Grundkörpers zumindest abschnittsweise ein Polsterungsbelag angebracht ist. Dadurch lässt sich die Wandkomponente von entgegengesetzten Seiten von nachgiebigem Material elastisch stützen.

Das Material des Einsatzes kann zum Großteil aus einem formstabilen Kunststoff hergestellt sein. Dabei kann das Material des Polsterungsbelags aus einem geschäumten Kunststoff hergestellt sein, wobei der Polsterungsbelag zum Beispiel durch Kleben oder Anklipsen angebracht sein kann.

Der Einsatz kann zum Beispiel durch Spritzgießen hergestellt sein. Dabei kann der Polsterungsbelag durch Angießen am Einsatz angebracht sein.

Des Weiteren ist bevorzugt, dass das Wandelement einen Zargenkörper umfasst, an dem das Stützelement aufragend angebracht ist, wobei der Zargenkörper einen Basisteil, das einen Hohlraum zur Aufnahme eines Schubladenführungssystems bereitstellt, und ein Hüllelement zur Umhüllung des Basisteils umfasst, dessen Materiallage in einem Überdeckungsabschnitt des Zargenkörpers eine Materiallage des Basisteils überdeckt.

Nachfolgend wird die Erfindung anhand eines Ausführungsbeispiels erläutert und mit Hilfe der Zeichnungen näher beschrieben. Es zeigen:
- Figur 1: eine schematische perspektivische Darstellung eines Ausschnitts eines erfindungsgemäßen Wandelements,
- Figur 2: eine schematische Seitenansicht einer Stützleiste,
- Figur 3: eine schematische Aufsicht auf einen Ausschnitt eines erfindungsgemäßen Wandelements,
- Figur 4: eine schematische perspektivische Ansicht eines Ausschnitts eines erfindungsgemäßen Wandelements,
- Figur 5: eine schematische perspektivische Ansicht eines Ausschnitts der Stützleiste,
- Figur 6: eine schematische Aufsicht auf einen Ausschnitt eines erfindungsgemäßen Wandelements.

In der Figur 1 ist ein erstes Ausführungsbeispiels eines erfindungsgemäßen Wandelements 1 für eine Schublade (nicht gezeigt) dargestellt. Dabei sind vom Wandelement 1 eine Stützleiste 2 sowie eine plattenförmige Wandkomponente 3 gezeigt.

Die Stützleiste 2 weist ein U-förmiges Profil auf, das zwei im Wesentlichen flache, insbesondere zueinander parallel angeordnete Schenkelabschnitte 2a, 2b umfasst, die an einer Seite durch einen Mittelabschnitt 2c miteinander verbunden sind. Die Stützleiste 2 ist ein vorzugsweise ausgestanztes und gebogenes Bauteil aus einem Metall-, insbesondere einem Stahlblech. Bezüglich einer vertikalen Längserstreckung der Stützleiste 2 weist die Stützleiste an einem unteren Ende der Schenkelabschnitte zwei Laschen 2d, 2e auf, mit denen die Stützleiste 2 mit einem Zargenkörper (nicht gezeigt) verbunden ist.

Wie sich insbesondere in Fig. 2 erkennen lässt, sind an den Schenkelabschnitten 2a und 2b jeweils zwei streifenförmige Laschen 2f freigestanzt, die nach innen, von den Innenseitenbereichen 2h und 2g der Schenkelabschnitte 2a und 2b hervorstehen gebogen sind. Die streifenförmigen Laschen 2f sind elastisch nachgiebig und daher als Druckelemente der Stützleiste vorgesehen. In das U-förmige Profil der Stützleiste kann eine Wandkomponente 3 derart eingesetzt sein, dass die Wandkomponente zwischen den Federstreifen 2f des Schenkelabschnitts 2a und jenen des Schenkelabschnitts eingespannt ist, wodurch die Wandkomponente in einem Randbereich 3e nur gegen die Andruckkräfte der Federstreifen 2f ein Bewegungsspiel innerhalb des U-förmigen Profils der Stützleiste 2 aufweist.

In den Figuren 4, 5 und 6 ist eine Weiterbildung eines erfindungsgemäßen Wandelements gezeigt. Das Wandelement weist einen Zargenkörper 4 auf, an dessen Oberseite 4a eine Stützleiste 2 insbesondere senkrecht aufragend angebracht ist. In das U-förmige Profil der Stützleiste 2 ist zwischen Schenkelabschnitte 2a, 2b eine Wandkomponente 3 eingesetzt.

Wie sich der Figur 5 entnehmen lässt, ist zwischen dem U-förmigen Profil der Stützleiste 2 und der Wandkomponente 3 ein Einsatz 5 eingesetzt, der einen rinnenförmigen Grundkörper 6 umfasst.

Der Querschnitt des rinnenförmigen Grundkörpers 6 weist einen Mittelabschnitt 6c auf, von dem seitlich Schenkelabschnitte 6a und 6b in zumindest näherungsweise gleicher Richtung abstehen, um ein U-förmiges Profil ähnlich dem Profil der Stützleiste zu bilden. Dabei ist ein äußerer Umrissabschnitt des rinnenförmigen Grundkörpers 6 vorzugsweise an Abmaße eines Innenseitenbereichs der Stützleiste 2, insbesondere der Schenkelabschnitte 2a und 2b angepasst. Ein innerer Umrissabschnitt des Grundkörpers 6 ist vorzugsweise derart ausgebildet, dass mit dem Grundkörper ein Zwischenraum zwischen der Wandkomponente 3 und der Stützleiste 2 zu einem Großteil ausgefüllt und ein freier Zwischenraum für ein Bewegungsspiel der Wandkomponente 3 entsprechend verringert ist.

Ein verbleibender freier Zwischenraum zwischen dem inneren Umrissabschnitt des Grundkörpers 6 und von Oberflächen 3a und 3b der Wandkomponente 3 an einem Randabschnitt 3e ist mit Polsterungselementen 7a und 7b ausgefüllt, die an den Schenkelabschnitten 6a und 6b des Grundkörpers 6 angebracht sind. Wenn die Wandkomponente 3 in den Einsatz 5 eingesetzt ist, sind die Polsterungsbeläge 7a und 7b derart zusammen gedrückt, dass die Polsterungsbeläge 7a, 7b an den Oberflächen 3a und 3b der Wandkomponente 3 anliegen und in einem Abstand entsprechend der Wandstärke D der Wandkomponente 3 zwischen den Oberflächen 3a und 3b angeordnet sind. Ohne die eingesetzte Wandkomponente 3 sind die Polsterungsbeläge 7a und 7b in einem entspannten Zustand und können tiefer in den Zwischenraum zwischen den Schenkelabschnitten 6a und 6b hineinreichen.

### Bezugszeichenliste:

- 1: Wandelement
- 2: Stützleiste
- 2a: Schenkelabschnitt
- 2b: Schenkelabschnitt
- 2c: Mittelabschnitt
- 2d: Lasche
- 2e: Lasche
- 2f: Druckelement/Lasche
- 2g: Innenseitenbereich
- 2h: Innenseitenbereich
- 3: Wandkomponente
- 3a: Oberfläche
- 3b: Oberfläche
- 3c: Schmalseite
- 3d: Schmalseite
- 3e: Randabschnitt
- 4: Zargenkörper
- 4a: Oberseite
- 5: Einsatz
- 6: Grundkörper
- 6a: Schenkelabschnitt
- 6b: Schenkelabschnitt
- 6c: Mittelabschnitt
- 7a: Polsterungselement
- 7b: Polsterungselement

## Patentansprüche

1. Wandelement (1) mit mindestens einer Stützleiste (2) für eine Schublade, wobei die mindestens eine Stützleiste zur Anbringung einer plattenförmigen Wandkomponente (3) am Wandelement (1) vorgesehen ist und die ein U-förmiges Profil aufweist, wobei das U-förmige Profil der Stützleiste (2) einen Mittelabschnitt (2c) umfasst, von dem an entgegengesetzten Seiten abgewinkelt seitliche Schenkelabschnitte (2a, 2b) hervorstehen, wobei an einem Innenseitenbereich eines jeden seitlichen Schenkelabschnitts (2a, 2b) ein elastisch nachgiebiges Druckelement (2f, 5) ausgebildet ist, wobei ein Innenseitenbereich eines ersten der seitlichen Schenkelabschnitte (2a, 2b), einem zweiten gegenüberliegenden Schenkelabschnitt (2a, 2b) zugewandt ist, wobei die elastisch nachgiebigen Druckelemente (2f, 5) derart ausgebildet sind, dass ein zwischen den seitlichen Schenkelabschnitten (2a, 2b) angeordneter Randabschnitt (3e) der Wandkomponente (3) mit jedem der beiden seitlichen Schenkelabschnitte (2a, 2b) des U-förmigen Profils in Berührung und/oder in Verbindung gehalten werden kann, wobei das Wandelement (1) einen Zargenkörper (4) umfasst, wobei an einer Oberseite (4a) des Zargenkörpers (4) die Stützleiste (2) senkrecht aufragend mit dem Zargenkörper (4) verbunden ist, wobei die Stützleiste (2) mit der Oberseite (4a) verbunden ist, wobei die Stützleiste (2) bezüglich einer vertikalen Längserstreckung der Stützleiste (2) an einem unteren Ende der seitlichen Schenkelabschnitte (2a, 2b) zwei Laschen (2d, 2e) aufweist, mit denen die Stützleiste (2) mit dem Zargenkörper (4) verbunden ist, **dadurch gekennzeichnet, dass** die Stützleiste (2) aus einem Metallblech hergestellt ist.

2. Wandelement (1) nach einem der vorgenannten Ansprüche, **dadurch gekennzeichnet, dass** an einem der Schenkelabschnitte (2a, 2b) mehrere Druckelemente (2f, 5) ausgebildet sind.

3. Wandelement (1) nach einem der vorgenannten Ansprüche, **dadurch gekennzeichnet, dass** das Druckelement (2f, 5) eine streifenförmige Lasche (2f) ist, die mit einem freistehenden Laschenende in Richtung des gegenüberliegenden Schenkelabschnitts (2a, 2b) hervorsteht.

4. Wandelement (1) nach Anspruch 3, **dadurch gekennzeichnet, dass** die streifenförmige Lasche (2f) einstückig mit der Stützleiste (2) verbunden ist.

5. Wandelement (1) nach einem der vorgenannten Ansprüche, **dadurch gekennzeichnet, dass** das Druckelement (2f, 5) als ein Einsatz (5) ausgebildet ist, der zwischen der Wandkomponente (3) und zumindest einem der Schenkelabschnitte (2a, 2b) der Stützleiste (2) angeordnet ist.

6. Wandelement (1) nach Anspruch 5, **dadurch gekennzeichnet, dass** am Einsatz (5) ein elastisch nachgiebiger Federvorsprung ausgebildet ist, der zur Anlage am Innenseitenabschnitt des Schenkelabschnitts (2a, 2b) und/oder an der Wandkomponente (3) ausgebildet ist.

7. Wandelement (1) nach einem der vorgenannten Ansprüche 5 oder 6, **dadurch gekennzeichnet, dass** am Einsatz (5) zumindest abschnittsweise ein Polsterungsbelag (7a, 7b) angebracht ist, der aus einem nachgiebigen Material hergestellt ist, das weicher als ein Material eines Grundkörpers (6) des Einsatzes (5) ist, wobei der Polsterungsbelag (7a, 7b) derart am Einsatz (5) angeordnet ist, dass der Polsterungsbelag (7a, 7b) am Innenseitenabschnitt eines der Schenkelabschnitte (2a, 2b) und/oder an der Wandkomponente (3) anliegen kann.

8. Wandelement (1) nach dem vorgenannten Anspruch 7, **dadurch gekennzeichnet, dass** das Material des Polsterungsbelags (7a, 7b) weicher ist, als ein Material des Grundkörpers (6) des Einsatzes (5).

9. Wandelement (1) nach einem der vorgenannten Ansprüche 7 oder 8, **dadurch gekennzeichnet, dass** das Material des Polsterungsbelages (7a, 7b) weicher als ein Material der plattenförmigen Wandkomponente (3) ist.

10. Wandelement (1) nach einem der vorgenannten Ansprüche 7 bis 9, **dadurch gekennzeichnet, dass** der Grundkörper (6) des Einsatzes (5) in Form einer länglichen Rinne mit einem L-förmigen und/oder U-förmigen Querschnitt ausgebildet ist, wobei ein äußerer Umrissabschnitt des Querschnitts an die Stützleiste (2) und ein innerer Umrissabschnitt des Querschnitts an einen Randbereich (3e) und eine Schmalseite (3d) der Wandkomponente (3) angepasst ist.

11. Wandelement (1) nach einem der vorgenannten Ansprüche 7 bis 10, **dadurch gekennzeichnet, dass** an einem Flächenabschnitt, der an einer Innenseite des rinnenförmigen Grundkörpers (6) gelegen ist, zumindest abschnittsweise ein Polsterungsbelag (7a, 7b) angebracht ist, der aus einem nachgiebigen Material hergestellt ist, das weicher als das Material des Grundkörpers (6) ist.

12. Wandelement (1) nach einem der vorgenannten Ansprüche 7 bis 11, **dadurch gekennzeichnet, dass** an jedem von zwei einander zugewandten Flächenabschnitten des Grundkörpers (6) zumindest abschnittsweise ein Polsterungsbelag (7a, 7b) angebracht ist.

13. Wandelement (1) nach einem der vorgenannten Ansprüche 5 bis 12, **dadurch gekennzeichnet, dass** das Material des Einsatzes (5) zum Großteil aus einem formstabilen Kunststoff hergestellt ist.

14. Wandelement (1) nach einem der vorgenannten Ansprüche 7 bis 13, **dadurch gekennzeichnet, dass** das Material des Polsterungsbelags (7a, 7b) aus einem geschäumten Kunststoff hergestellt ist.

15. Wandelement (1) nach einem der vorgenannten Ansprüche 7 bis 14, **dadurch gekennzeichnet, dass** der Polsterungsbelag durch Kleben und/oder Anklipsen angebracht ist.

16. Wandelement (1) nach einem der vorgenannten Ansprüche 5 bis 15, **dadurch gekennzeichnet, dass** der Einsatz (5) durch Spritzgießen hergestellt ist.

17. Wandelement (1) nach einem der vorgenannten Ansprüche 5 bis 16 **dadurch gekennzeichnet, dass** der Polsterungsbelag (7a, 7b) durch Angießen am Einsatz (5) angebracht ist.

18. Wandelement (1) nach einem der vorgenannten Ansprüche, **dadurch gekennzeichnet, dass** der Zargenkörper (4) ein Basisteil, das einen Hohlraum zur Aufnahme eines Schubladenführungssystems bereitstellt, und ein Hüllelement zur Umhüllung des Basisteils umfasst, dessen Materiallage in einem Überdeckungsabschnitt des Zargenkörpers (4) eine Materiallage des Basisteils überdeckt.

19. Möbel mit einem Wandelement (1) nach einem der vorgenannten Ansprüche.

## Claims

1. Wall element (1) having at least one support strip (2) for a drawer, wherein the at least one support strip is provided for attachment of a plate-shaped wall component (3) to the wall element (1) and has a U-shaped profile, wherein the U-shaped profile of the support strip (2) comprises a middle portion (2c), from which lateral limb portions (2a, 2b) protrude in an angled manner on opposite sides, wherein an elastically flexible pressure element (2f, 5) is formed on an inner side region of each lateral limb portion (2a, 2b), wherein an inner side region of a first of the lateral limb portions (2a, 2b) faces towards a second opposite limb portion (2a, 2b), wherein the elastically flexible pressure elements (2f, 5) are formed in such a way that a peripheral portion (3e) of the wall component (3), said peripheral portion being arranged between the lateral limb portions (2a, 2b), can be held in contact and/or in connection with each of the two lateral limb portions (2a, 2b) of the U-shaped profile, wherein the wall element (1) comprises a frame body (4), wherein, on an upper side (4a) of the frame body (4), the support strip (2) is connected to the frame body (4) so as to protrude perpendicularly upwards, wherein the support strip (2) is connected to the upper side (4a), wherein the support strip (2) has, with respect to a vertical longitudinal extent of the support strip (2), two tabs (2d, 2e) at a lower end of the lateral limb portions (2a, 2b), by means of which tabs the support strip (2) is connected to the frame body (4), **characterized in that** the support strip (2) is produced from a metal sheet.

2. Wall element (1) according to one of the preceding claims, **characterized in that** a plurality of pressure elements (2f, 5) are formed on one of the limb portions (2a, 2b).

3. Wall element (1) according to one of the preceding claims, **characterized in that** the pressure element (2f, 5) is a strip-shaped tab (2f) which protrudes by way of a freestanding tab end in the direction of the opposite limb portion (2a, 2b).

4. Wall element (1) according to Claim 3, **characterized in that** the stirp-shaped tab (2f) is integrally connected to the support strip (2).

5. Wall element (1) according to one of the preceding claims, **characterized in that** the pressure element (2f, 5) is configured in the form of an insert (5), which is arranged between the wall component (3) and at least one of the limb portions (2a, 2b) of the support strip (2).

6. Wall element (1) according to Claim 5, **characterized in that** an elastically flexible spring protrusion which is configured for abutment on the inner side portion of the limb portion (2a, 2b) and/or on the wall component (3) is formed on the insert (5).

7. Wall element (1) according to one of the preceding Claims 5 or 6, **characterized in that** a cushioning lining (7a, 7b) which is produced from a flexible material that is softer than a material of a base body (6) of the insert (5) is attached to the insert (5) at least in certain portions, wherein the cushioning lining (7a, 7b) is arranged on the insert (5) in such a way that the cushioning lining (7a, 7b) can bear against the inner side portion of one of the limb portions (2a, 2b) and/or against the wall component (3).

8. Wall element (1) according to the preceding Claim 7, **characterized in that** the material of the cushioning lining (7a, 7b) is softer than a material of the base body (6) of the insert (5).

9. Wall element (1) according to one of the preceding Claims 7 or 8, **characterized in that** the material of the cushioning lining (7a, 7b) is softer than a material of the plate-shaped wall component (3).

10. Wall element (1) according to one of the preceding Claims 7 to 9, **characterized in that** the base body (6) of the insert (5) is configured in the form of an elongate channel with an L-shaped and/or U-shaped cross section, wherein an outer outline portion of the cross section is adapted to the support strip (2) and an inner outline portion of the cross section is adapted to a peripheral region (3e) and a narrow side (3d) of the wall component (3) .

11. Wall element (1) according to one of the preceding Claims 7 to 10, **characterized in that** a cushioning lining (7a, 7b) which is produced from a flexible material that is softer than the material of the base body (6) is attached at least in certain portions to a surface portion which is situated on an inner side of the channel-shaped base body (6).

12. Wall element (1) according to one of the preceding Claims 7 to 11, **characterized in that** a cushioning lining (7a, 7b) is attached at least in certain portions to each of two mutually facing surface portions of the base body (6) .

13. Wall element (1) according to one of the preceding Claims 5 to 12, **characterized in that** the material of the insert (5) is produced mostly from a dimensionally stable plastic.

14. Wall element (1) according to one of the preceding Claims 7 to 13, **characterized in that** the material of the cushioning lining (7a, 7b) is produced from a foamed plastic.

15. Wall element (1) according to one of the preceding Claims 7 to 14, **characterized in that** the cushioning lining is attached by adhesive bonding and/or clipping on.

16. Wall element (1) according to one of the preceding Claims 5 to 15, **characterized in that** the insert (5) is produced by injection moulding.

17. Wall element (1) according to one of the preceding Claims 5 to 16, **characterized in that** the cushioning lining (7a, 7b) is attached to the insert (5) by being cast thereon.

18. Wall element (1) according to one of the preceding claims, **characterized in that** the frame body (4) comprises a base part which provides a cavity for receiving a drawer guide system, and an enveloping element for enveloping the base part, the material layer of said enveloping element overlapping a material layer of the base part in an overlap portion of the frame body (4) .

19. Item of furniture having a wall element (1) according to one of the preceding claims.

## Revendications

1. Élément de paroi (1) muni d'au moins une baguette support (2) pour un tiroir, l'au moins une baguette support étant prévue pour la disposition d'un composant de paroi en forme de plaque (3) sur l'élément de paroi (1) et présentant un profil en forme de U, le profil en forme de U de la baguette support (2) comportant une section centrale (2c), de laquelle des sections de branches latérales (2a, 2b) font saillie de manière coudée sur des côtés opposés, un élément de pression élastiquement flexible (2f, 5) étant formé sur une zone latérale intérieure de chaque section de branche latérale (2a, 2b), une zone latérale intérieure d'une première des sections de branches latérales (2a, 2b) étant tournée vers une deuxième section de branche opposée (2a, 2b), les éléments de pression élastiquement flexibles (2f, 5) étant configurés de telle sorte qu'une section de bord (3e) du composant de paroi (3) agencée entre les sections de branches latérales (2a, 2b) puisse être maintenue en contact et/ou en connexion avec chacune des deux sections de branches latérales (2a, 2b) du profil en forme de U, l'élément de paroi (1) comportant un corps de châssis (4), la baguette support (2) étant reliée avec le corps de châssis (4) en se dressant perpendiculairement sur un côté supérieur (4a) du corps de châssis (4), la baguette support (2) étant reliée avec le côté supérieur (4a), la baguette support (2) présentant, au regard d'une étendue longitudinale verticale de la baguette support (2) au niveau d'une extrémité inférieure des sections de branches latérales (2a, 2b), deux languettes (2d, 2e), avec lesquelles la baguette support (2) est reliée avec le corps de châssis (4), **caractérisé en ce que** la baguette support (2) est fabriquée en une tôle métallique.

2. Élément de paroi (1) selon l'une quelconque des revendications précédentes, **caractérisé en ce que** plusieurs éléments de pression (2f, 5) sont formés sur une des sections de branches (2a, 2b).

3. Élément de paroi (1) selon l'une quelconque des revendications précédentes, **caractérisé en ce que** l'élément de pression (2f, 5) est une languette en forme de bande (2f), qui fait saillie avec une extrémité de languette libre en direction de la section de branche opposée (2a, 2b).

4. Élément de paroi (1) selon la revendication 3, **caractérisé en ce que** la languette en forme de bande (2f) est reliée d'un seul tenant avec la baguette support (2).

5. Élément de paroi (1) selon l'une quelconque des revendications précédentes, **caractérisé en ce que** l'élément de pression (2f, 5) est configuré en tant qu'insert (5), qui est agencé entre le composant de paroi (3) et au moins une des sections de branches (2a, 2b) de la baguette support (2).

6. Élément de paroi (1) selon la revendication 5, **caractérisé en ce qu'**une saillie à ressort élastiquement flexible est formée sur l'insert (5), qui est configurée pour l'application sur la section latérale intérieure de la section de branche (2a, 2b) et/ou sur le composant de paroi (3).

7. Élément de paroi (1) selon l'une quelconque des revendications 5 ou 6 précédentes, **caractérisé en ce qu'**une garniture de rembourrage (7a, 7b) est disposée au moins en sections sur l'insert (5), qui est fabriquée en un matériau flexible, qui est plus souple qu'un matériau d'un corps de base (6) de l'insert (5), la garniture de rembourrage (7a, 7b) étant agencée sur l'insert (5) de telle sorte que la garniture de rembourrage (7a, 7b) puisse s'appliquer sur la section latérale intérieure d'une des sections de branche (2a, 2b) et/ou sur le composant de paroi (3).

8. Élément de paroi (1) selon la revendication 7 précédente, **caractérisé en ce que** le matériau de la garniture de rembourrage (7a, 7b) est plus souple qu'un matériau du corps de base (6) de l'insert (5).

9. Élément de paroi (1) selon l'une quelconque des revendications 7 ou 8 précédentes, **caractérisé en ce que** le matériau de la garniture de rembourrage (7a, 7b) est plus souple qu'un matériau du composant de paroi en forme de plaque (3).

10. Élément de paroi (1) selon l'une quelconque des revendications 7 à 9 précédentes, **caractérisé en ce que** le corps de base (6) de l'insert (5) est configuré sous la forme d'une rigole oblongue ayant une section transversale en forme de L et/ou en forme de U, une section de contour extérieur de la section transversale étant adaptée à la baguette support (2) et une section de contour intérieur de la section transversale étant adaptée à une zone de bord (3e) et un petit côté (3d) du composant de paroi (3).

11. Élément de paroi (1) selon l'une quelconque des revendications 7 à 10 précédentes, **caractérisé en ce qu'**une garniture de rembourrage (7a, 7b) est disposée au moins en sections sur une section de surface, qui est située sur un côté intérieur du corps de base en forme de rigole (6), qui est fabriquée en un matériau flexible qui est plus souple que le matériau du corps de base (6).

12. Élément de paroi (1) selon l'une quelconque des revendications 7 à 11 précédentes, **caractérisé en ce qu'**une garniture de rembourrage (7a, 7b) est disposée au moins en sections sur chacune parmi deux sections de surface tournées l'une vers l'autre du corps de base (6) .

13. Élément de paroi (1) selon l'une quelconque des revendications 5 à 12 précédentes, **caractérisé en ce que** le matériau de l'insert (5) est fabriqué en grande partie en une matière plastique de forme stable.

14. Élément de paroi (1) selon l'une quelconque des revendications 7 à 13 précédentes, **caractérisé en ce que** le matériau de la garniture de rembourrage (7a, 7b) est fabriqué en une matière plastique moussée.

15. Élément de paroi (1) selon l'une quelconque des revendications 7 à 14 précédentes, **caractérisé en ce que** la garniture de rembourrage est disposée par collage et/ou clipsage.

16. Élément de paroi (1) selon l'une quelconque des revendications 5 à 15 précédentes, **caractérisé en ce que** l'insert (5) est fabriqué par moulage par injection.

17. Élément de paroi (1) selon l'une quelconque des revendications 5 à 16 précédentes, **caractérisé en ce que** la garniture de rembourrage (7a, 7b) est disposée par surmoulage sur l'insert (5).

18. Élément de paroi (1) selon l'une quelconque des revendications précédentes, **caractérisé en ce que** le corps de châssis (4) comporte une partie de base, qui fournit une cavité pour la réception d'un système de guidage de tiroir, et un élément d'enveloppe pour l'enveloppement de la partie de base, dont la couche de matériau recouvre dans une section de recouvrement du corps de châssis (4) une couche de matériau de la partie de base.

19. Meuble muni d'un élément de paroi (1) selon l'une quelconque des revendications précédentes.
